# EUROPÄISCHE PATENTSCHRIFT

(11) **EP 3 034 968 B1**
(45) Veröffentlichungstag und Bekanntmachung des Hinweises auf die Patenterteilung: **22.01.2020**
(21) Anmeldenummer: 15200874.4
(22) Anmeldetag: 17.12.2015
(51) Int. Cl.: B22D 30/00, F25D 1/00, F25D 31/00, F28D 1/02, F28F 27/02

(54) **ANORDNUNG ZUM KÜHLEN VON GEGENSTÄNDEN**
ASSEMBLY FOR THE COOLING OF OBJECTS
SYSTEME DE REFROIDISSEMENT D'OBJETS

(30) Priorität: 19.12.2014 DE 202014106176 U
(43) Veröffentlichungstag der Anmeldung: 22.06.2016
(73) Patentinhaber: KUKA Deutschland GmbH, 86165 Augsburg (DE)
(72) Erfinder: KOWARSCHIK, Nico, 63868 Großwallstadt (DE)
(74) Vertreter: Ege Lee & Partner Patentanwälte PartGmbB

(56) Entgegenhaltungen:
- GB-A- 608 057
- US-A- 2 431 721

## Beschreibung

Die Erfindung bezieht sich auf eine Anordnung zum Kühlen von Gegenständen, insbesondere von Gussteilen, umfassend ein Flüssigkeit enthaltendes Becken mit Zu- und Ablauf, Füllstandssensor, Temperatursensor sowie erste Mittel zum Temperieren der Flüssigkeit in dem Becken und zweite Mittel zum Zuführen der Flüssigkeit in das Becken. Um Gussteile zu kühlen, werden sogenannte Tauchkühlbecken verwendet, bei denen es sich um rechteckige Behälter aus verzinktem Stahl- oder Edelstahlblech handeln kann. Um den Wärme- bzw. Füllstandszustand zu überwachen, sind im Becken Temperatur- und Füllstandssensoren vorhanden. Zur Steuerung der Temperatur bzw. des Füllstandes werden elektromagnetisch betätigte Ventile verwendet. Über eine Umwälzpumpe wird das zu kühlende Wasser einem Wärmetauscher zugeführt, um die von einem Nutzer vorgegebenen Randbedingungen sicherzustellen.

Um eine Kühlung zu ermöglichen, gelangt üblicherweise ein elektrischer Temperatursensor zum Einsatz, mittels dessen ein elektromagnetisches Wasserventil gesteuert wird. Über Füllstandssensoren und von diesen betätigte Magnetwasserventile wird der minimale Füllstand überwacht. Zur Kühlung können Wärmetauscher in Form von Rohrsystemen zum Einsatz gelangen.

Somit sind Komponenten bzw. Mittel der Anordnung mit elektrischer Energie zu versorgen, um im erforderlichen Umfang Gussteile in dem Becken kühlen zu können. Hierdurch bedingt sind zum Teil aufwendige Installationsmaßnahmen erforderlich. Auch sind besondere Vorkehrungen zu treffen, wenn ein Becken in einem ex-geschützten Bereich installiert werden soll.

Der GB 608,057 A und der US 2,431,721 A sind Anordnungen zum Kühlen von insbesondere Trinkwasser zu entnehmen. Das Trinkwasser befindet sich in einem Behälter, in dem sich ein spiralförmiger Körper befindet, dem flüssiges Kühlmittel zugeführt und in diesem sodann entspannt wird.

Der vorliegenden Erfindung liegt die Aufgabe zu Grunde, eine Anordnung der eingangs genannten Art so weiterzubilden, dass diese problemlos unter Berücksichtigung der Nutzeranforderungen betrieben werden kann, wobei der Installationsaufwand im Vergleich zu bekannten Konstruktionen reduziert werden soll.

Die vorliegende Erfindung ist in den unabhängigen Ansprüchen 1 und 9 offenbart. Weitere Ausführungsbeispiele sind in den abhängigen Ansprüchen offenbart. Zur Lösung der Aufgabe sieht die Erfindung vor, dass die Anordnung stromlos betrieben ist, indem das erste Mittel zum Temperieren der Flüssigkeit und das zweite Mittel zum Zuführen von Flüssigkeit in das Becken und zum Regeln des Flüssigkeitsniveaus in dem Becken benutzt werden, die rein mechanisch arbeiten.
Erfindungsgemäß wird eine autarke Anordnung zur Verfügung gestellt, für die elektrische Energie nicht benötigt wird. Hierzu ist insbesondere vorgesehen, dass das Mittel zum Kühlen der Flüssigkeit einen in der Flüssigkeit angeordneten Wärmetauscher, insbesondere Wärmetauscheiplatte, umfasst, der über ein mechanisches Ventil eines mechanischen Temperaturreglers mit einer wasserführenden Leitung verbunden ist, wobei sich der Fühler des Temperaturreglers in der Flüssigkeit befindet.

Insbesondere ist vorgesehen, dass der Wärmetauscher einen im Bodenbereich des Beckens verlaufenden Wasseranschluss und im Kopfbereich des Wärmetauschers einen ggfs. von einem Rückschlagventil verschließbaren Ablauf aufweist.

Des Weiteren zeichnet sich die Erfindung dadurch aus, dass die Mittel zum Zuführen von Flüssigkeit in das Becken eine Flüssigkeit führende Leitung umfassen, die mit dem Zulauf zum Becken verbunden ist, wobei in der Leitung ein mechanisches Ventil angeordnet ist, das über ein Verbindungselement mit einem in der Flüssigkeit des Beckens vorhandenen Schwimmer verbunden ist.

Somit werden Mittel zum Temperieren bzw. zum Regeln des Flüssigkeitsniveaus in dem Becken benutzt, die rein mechanisch arbeiten, ohne dass es elektrischer Energie bedarf. Eine Installation ohne elektrische Leitungen ist möglich. Ferner kann problemlos ein Einsatz in einem ex-geschützten Raum erfolgen.

Gegenstand der Erfindung ist auch ein Verfahren zum Kühlen von Gegenständen in einem mit Flüssigkeit gefüllten Becken mit Zu- und Ablauf, Füllstandssensor, Temperatursensor sowie einer ersten Einrichtung zum Temperieren der Flüssigkeit und einer zweiten Einrichtung zum Zuführen von Flüssigkeit in das Becken, wobei die Anordnung stromlos betrieben wird, indem das erste Mittel zum Temperieren der Flüssigkeit und das zweite Mittel zum Zuführen von Flüssigkeit in das Becken und zum Regeln des Flüssigkeitsniveaus in dem Becken benutzt werden, die rein mechanisch arbeiten. Dabei umfasst die erste Einrichtung einen in der Flüssigkeit angeordneten Wärmetauscher, wie Wärmetauscherplatte, der mit einem mechanischen Ventil eines mechanischen Temperaturreglers verbunden ist, dessen Fühler sich in der Flüssigkeit befindet, wobei das Ventil mit einer Flüssigkeit führenden Leitung verbunden ist. Die zweite Einrichtung umfasst eine die Flüssigkeit führende Leitung, die mit dem Zulauf verbunden ist, wobei in der Leitung ein mechanisches Ventil des Zulaufs angeordnet ist, das über ein Verbindungselement, wie Hebel, mit einem in dem Becken vorhandenen und in der Flüssigkeit befindlichen Schwimmer verbunden ist.

Weitere Einzelheiten, Vorteile und Merkmale der Erfindung ergeben sich aus den Ansprüchen.

Der einzigen Figur ist eine Prinzipdarstellung einer Anordnung 10 zum Kühlen von insbesondere Gussteilen zu entnehmen. Die Anordnung 10 umfasst als wesentlichen Bestandteil ein z.B. aus verzinktem Stahl- oder Edelstahlblech bestehendes Becken 12, das mit einer Flüssigkeit 14 wie Wasser gefüllt ist. Ferner befindet sich in dem Becken 12 ein Wärmetauscher in Form einer Thermoplatte 16, die vorzugsweise entlang einer Längsseite einer Beckenwandung angeordnet ist, um die Flüssigkeit 14 im erforderlichen Umfang zu kühlen.

Ferner ist ein Schwimmerventil 17 vorgesehen, das über einen mit einem auf bzw. in der Flüssigkeit 14 schwimmenden Schwimmer 18 über insbesondere ein Hebelelement verbunden ist, um in Abhängigkeit von der Füllstandshöhe in dem Becken 12 Wasser nachlaufen lassen oder dieses abzusperren. Zum Fördern des Wassers wird der in der Wasserleitung vorhandene Wasserdruck benutzt, ohne dass ein weiteres Fördermittel erforderlich ist.

Um die Temperatur zu regeln, wird ein mechanischer Temperaturregler, vorzugsweise in Form eines Thermostatventils 20, benutzt, das mit einem sich in der Flüssigkeit 14 befindlichen Temperaturfühler 22 zum Schalten des Thermostatventils 20 verbunden ist. Des Weiteren ergibt sich aus der Prinzipdarstellung, dass ein Flüssigkeits- wie Wasseranschluss 24 über eine Leitung 26 sowohl zu dem Schwimmerventil 17 (Abzweigung 28) als auch zu dem Thermostatventil 20 (Abzweigung 30) führt. Die mit dem Schwimmerventil 17 verbundene Abzweigung 28 der Leitung 26 mündet in einem im Bodenbereich des Beckens 12 vorhandenen Zulauf 29. Vom Kopfbereich des Beckens 12 geht eine Leitung 32 aus, die die Funktion einer Überlaufleitung hat und zu einem Wasserablauf 34 führt. Der Anschluss, also der Ablauf ist mit dem Bezugszeichen 31 gekennzeichnet.

Die zu dem Thermostatventil 20 führende Leitung 30 mündet im Bodenbereich des Wärmetauschers 16 bzw. der Thermoplatte. Der Ablauf des Wärmetauschers 16 geht vom Kopfbereich aus und führt über eine Leitung 36 zu dem Wasserablauf 34.

Die Anordnung 10 kann als autarkes System bezeichnet werden, da keinerlei elektrische Energie benötigt wird, um innerhalb des Beckens 12 den erforderlichen Flüssigkeitsstand sicherzustellen und gleichzeitig die Temperatur so einzustellen, dass die notwendige Kühlung der einzubringenden Gussteile erfolgt.

So wird dann das Schwimmerventil 17 geöffnet, wenn mittels des Schwimmers 18 ein Flüssigkeitsstand erfasst wird, der unterhalb eines einzuhaltenden liegt. In diesem Fall wird das an dem Schwimmerventil 17 anstehende und unter Druck stehende Wasser im Bodenbereich des Beckens 12 eingeleitet solange, bis der Schwimmer 18 das Schwimmerventil 17 schließt. Insoweit wird die Funktion eines Schwimmer- bzw. Füllventils erfüllt, das ein durch einen Schwimmer gesteuertes Ventil ist, d. h., wird ein bestimmter Flüssigkeitsstand unterschritten, öffnet sich das Ventil, und bei Erreichen des Soll-Flüssigkeitsstandes schließt dieses wieder.

Auch an dem Thermostatventil 20 steht das Wasser unter Druck an und fließt somit dann in den Wärmetauscher 16, wenn das Thermostatventil 20 durchgeschaltet ist, also der Temperaturfühler 22 eine Temperatur in der Flüssigkeit 14 erfasst, die oberhalb einer Solltemperatur liegt. Da die Flüssigkeit 14 in dem Wärmetauscher 16 in dessen Bodenbereich eingeführt wird und der Abfluss im Kopfbereich liegt, bedarf es weiterer gesonderter Ventile nicht. Allerdings kann im Auslassbereich bzw. in der Leitung 36 ein mechanisch arbeitendes Rückschlagventil vorgesehen sein.

Das Thermostatventil 20 kann aber auch in klassischer Weise arbeiten, d. h., in Abhängigkeit von der Temperatur der Flüssigkeit 14 kann ein niedriger oder höherer Durchfluss erfolgen, damit in dem Becken 12 die gewünschte Flüssigkeitstemperatur herrscht.

## Patentansprüche

1. Anordnung (10) zum Kühlen von Gegenständen, insbesondere von Gussteilen, umfassend ein Flüssigkeit (14) enthaltendes Becken (12) mit Zu- und Ablauf (29, 31), Füllstandssensor (17, 18), Temperatursensor (20, 22) sowie ein erstes Mittel (16) zum Temperieren der Flüssigkeit und ein zweites Mittel (26, 28) zum Zuführen von Flüssigkeit in das Becken (12), **dadurch gekennzeichnet, dass** die Anordnung (10) autark betrieben ist, indem das erste Mittel (16) zum Temperieren der Flüssigkeit und das zweite Mittel (26, 28) zum Zuführen von Flüssigkeit in das Becken (12) und zum Regeln des Flüssigkeitsniveaus in dem Becken (12) benutzt werden, die rein mechanisch arbeiten.

2. Anordnung nach Anspruch 1, **dadurch gekennzeichnet, dass** das erste Mittel (16) zum Temperieren der Flüssigkeit einen in der Flüssigkeit (14) angeordneten Wärmetauscher (16), insbesondere Wärmetauscherplatte, umfasst, der mit einem mechanischen Ventil (20) eines mechanischen Temperaturreglers (20, 22) verbunden ist, dessen Fühler (22) sich in der Flüssigkeit (14) befindet, wobei das mechanische Ventil (20) mit einer Flüssigkeit führenden Leitung (26) verbunden ist.

3. Anordnung nach Anspruch 1 oder 2, **dadurch gekennzeichnet, dass** das zweite Mittel (26, 28) eine oder die flüssigkeitsführende Leitung (26, 28) umfasst, die mit dem Zulauf (29) verbunden ist, wobei in der Leitung ein mechanisches Ventil (17) des Zulaufs (29) angeordnet ist, das über ein Verbindungselement, wie Hebel, mit einem in dem Becken (12) vorhandenen und in der Flüssigkeit (14) befindlichen Schwimmer (18) verbunden ist.

4. Anordnung nach zumindest einem der vorhergehenden Ansprüche, **dadurch gekennzeichnet, dass** sich der Zulauf (29) im Bodenbereich des Beckens (12) befindet.

5. Anordnung nach zumindest einem der vorhergehenden Ansprüche, **dadurch gekennzeichnet, dass** sich der Ablauf (31) im oberen Randbereich des Beckens (12) befindet.

6. Anordnung nach zumindest einem der vorhergehenden Ansprüche, **dadurch gekennzeichnet, dass** der Wärmetauscher (16) einen im Bodenbereich des Beckens (12) verlaufenden Wasseranschluss und im Kopfbereich des Wärmetauschers einen Ablauf aufweist, in dem oder in einer sich anschließenden Leitung (36) vorzugsweise ein Rückschlagventil angeordnet ist.

7. Anordnung nach zumindest einem der vorhergehenden Ansprüche, **dadurch gekennzeichnet, dass** das Becken (12) aus verzinktem Stahlblech oder Edelstahlblech besteht.

8. Anordnung nach Anspruch 2, **dadurch gekennzeichnet, dass** in der Flüssigkeit führenden Leitung (26) ein Wasserdruck vorhanden ist zum Fördern des Wassers.

9. Verfahren zum Kühlen von Gegenständen, insbesondere von Gussteilen, in einem eine Flüssigkeit (14) enthaltenden Becken (12) mit Zu- und Ablauf (29, 31), Füllstandssensor (17, 18), Temperatursensor (20, 22) sowie ein erstes Mittel (16) zum Temperieren der Flüssigkeit und ein zweites Mittel (26, 28) zum Zuführen von Flüssigkeit in das Becken (12), **dadurch gekennzeichnet, dass** die Anordnung (10) autark betrieben wird, indem das erste Mittel (16) zum Temperieren der Flüssigkeit und das zweite Mittel (26, 28) zum Zuführen von Flüssigkeit in das Becken (12) und zum Regeln des Flüssigkeitsniveaus in dem Becken (12) benutzt werden, die rein mechanisch arbeiten.

10. Verfahren nach Anspruch 9, **dadurch gekennzeichnet, dass** das erste Mittel (16) zum Temperieren der Flüssigkeit (14) einen in der Flüssigkeit (14) angeordneten Wärmetauscher (16), insbesondere Wärmetauscherplatte, umfasst, die mit einem mechanischen Ventil (20) eines mechanischen Temperaturreglers (20, 22) verbunden wird, dessen Fühler (22) sich in der Flüssigkeit (14) befindet, wobei das mechanische Ventil (20) mit einer Flüssigkeit führenden Leitung (26) verbunden wird.

11. Verfahren nach Anspruch 9 oder 10, **dadurch gekennzeichnet, dass** das zweite Mittel (26, 28) eine die Flüssigkeit führende Leitung (26, 28) umfasst, die mit dem Zulauf (29) verbunden wird, wobei in der Leitung (26, 28) ein mechanisches Ventil (17) des Zulaufs (29) angeordnet wird, das über ein Verbindungselement, wie Hebel, mit einem in dem Becken (12) vorhandenen und in der Flüssigkeit (14) befindlichen Schwimmer (18) verbunden wird.

12. Verfahren nach Anspruch 11, **dadurch gekennzeichnet, dass** in der Flüssigkeit führenden Leitung (26, 28) ein Wasserdruck vorhanden ist zum Fördern des Wassers.

## Claims

1. Arrangement (10) for cooling objects, in particular cast parts, comprising a tank (12) containing fluid (14) with an inflow and outflow (29, 31), filling level sensor (17, 18), temperature sensor (20, 22) and a first device (16) for controlling the temperature of the fluid and a second device (26, 28) for supplying fluid into the tank (12),
**characterised in that** the arrangement (10) is operated self-sufficiently, **in that** the first device (16) is used for controlling the temperature of the fluid and the second device (26, 28) is used for supplying fluid into the tank (12) and for controlling the level of fluid in the tank (12) which operate purely mechanically.

2. Arrangement according to claim 1, **characterised in that** the first device (16) for controlling the temperature of the fluid comprises a heat exchanger (16) arranged in the fluid (14), in particular a heat exchanger plate, which is connected to a mechanical valve (20) of a mechanical temperature controller (20, 22), the sensor (22) of which is located in the fluid (14), wherein the mechanical valve (20) is connected to a pipe (26) carrying fluid.

3. Arrangement according to claim 1 or 2, **characterised in that** the second device (26, 28) comprises a pipe or the fluid-carrying pipe (26, 28) which is connected to the inflow (29), wherein in the pipe a mechanical valve (17) of the inflow (29) is arranged, which is connected via a connecting element, such as a lever, to a float (18) provided in the tank (12) and located in the fluid (14).

4. Arrangement according to at least one of the preceding claims,
**characterised in that** the inflow (29) is located in the bottom part of the tank (12).

5. Arrangement according to at least one of the preceding claims,
**characterised in that** the outflow (31) is located in the upper edge area of the tank (12).

6. Arrangement according to at least one of the preceding claims,
**characterised in that** the heat exchanger (16) has a water connection in the bottom part of the tank (12) and an outflow in the head area of the heat exchanger, in which or in an adjoining pipe (36) preferably a check valve is arranged.

7. Arrangement according to at least one of the preceding claims,
**characterised in that** the tank (12) is made of galvanised steel sheet or stainless steel sheet.

8. Arrangement according to claim 2, **characterised in that** the water in the pipe (26) carrying fluid is pressurised for conveying the water.

9. Method for cooling objects, in particular cast parts, in a tank (12) containing a fluid (14) with an inflow and outflow (29, 31), filling level sensor (17, 18), temperature sensor (20, 22) and a first device (16) for controlling the temperature of the fluid and a second device (26, 28) for supplying fluid into the tank (12),
**characterised in that** the arrangement (10) is operated self-sufficiently, **in that** the first device (16) is used for controlling the temperature of the fluid and the second device (26, 28) is used for supplying fluid into the tank (12) and for controlling the level of fluid in the tank (12) which operate purely mechanically.

10. Method according to claim 9, **characterised in that** the first device (16) for controlling the temperature of the fluid (14) comprises a heat exchanger (16) arranged in the fluid (14), in particular a heat exchanger plate, which is connected to a mechanical valve (20) of a mechanical temperature controller (20, 22), the sensor (22) of which is located in the fluid (14), wherein the mechanical valve (20) is connected to a pipe (26) carrying fluid.

11. Method according to claim 9 or 10, **characterised in that** the second device (26, 28) comprises a pipe (26, 28) carrying the fluid, which is connected to the inflow (29), wherein a mechanical valve (17) of the inflow (29) is arranged in the pipe (26, 28) which valve is connected via a connecting element, such as a lever, to a float (18) provided in the tank (12) and located in the fluid (14).

12. Method according to claim 11, **characterised in that** the water in the pipe (26, 28) carrying fluid is pressurised for conveying the water.

## Revendications

1. Agencement (10) pour le refroidissement d'objets, en particulier de pièces moulées, comprenant un bassin (12) contenant un liquide (14) avec une entrée et une sortie (29, 31), un capteur de niveau de remplissage (17, 18), un capteur de température (20, 22), ainsi qu'un premier moyen (16) pour tempérer le liquide, et un second moyen (26, 28) pour amener du liquide dans le bassin (12),
**caractérisé en ce que** l'agencement (10) fonctionne de manière autonome en utilisant le premier moyen (16) pour tempérer le liquide et le second moyen (26, 28) pour amener du liquide dans le bassin (12) et pour régler le niveau de liquide dans le bassin (12), lesquels fonctionnent de manière purement mécanique.

2. Agencement selon la revendication 1, **caractérisé en ce que** le premier moyen (16) pour tempérer le liquide comprend un échangeur de chaleur (16), en particulier une plaque d'échangeur de chaleur, disposé dans le liquide (14) et relié à une vanne mécanique (20) d'un régulateur de température mécanique (20, 22) dont le palpeur (22) se trouve dans le liquide (14), la vanne mécanique (20) étant reliée à une conduite (26) transportant du liquide.

3. Agencement selon la revendication 1 ou 2, **caractérisé en ce que** le second moyen (26, 28) comprend une ou la conduite (26, 28) transportant du liquide qui est reliée à l'entrée (29), une vanne mécanique (17) de l'entrée (29) étant disposée dans la conduite et étant reliée par un élément de liaison, tel qu'un levier, à un flotteur (18) présent dans le bassin (12) et se trouvant dans le liquide (14).

4. Agencement selon au moins l'une des revendications précédentes, **caractérisé en ce que** l'entrée (29) se trouve dans la zone inférieure du bassin (12).

5. Agencement selon au moins l'une des revendications précédentes, **caractérisé en ce que** la sortie (31) est située dans la zone de bord supérieur du bassin (12).

6. Agencement selon au moins l'une des revendications précédentes, **caractérisé en ce que** l'échangeur de chaleur (16) présente un raccordement d'eau s'étendant dans la zone inférieure du bassin (12) et, dans la zone de tête de l'échangeur de chaleur, une sortie dans laquelle, ou dans une conduite s'y raccordant (36), est agencé de préférence un clapet anti retour.

7. Agencement selon au moins l'une des revendications précédentes, **caractérisé en ce que** le bassin (12) est en tôle d'acier galvanisée ou en tôle d'acier inoxydable.

8. Agencement selon la revendication 2, **caractérisé en ce qu'**une pression d'eau pour le transport de l'eau est présente dans la conduite de transport de liquide (26).

9. Procédé pour le refroidissement d'objets, en particulier de pièces moulées, dans un bassin (12) contenant un liquide (14) avec une entrée et une sortie (29, 31), un capteur de niveau de remplissage (17, 18), un capteur de température (20, 22) ainsi qu'un premier moyen (16) pour tempérer le liquide, et un second moyen (26, 28) pour amener du liquide dans le bassin (12), **caractérisé en ce que** l'agencement (10) fonctionne de manière autonome en utilisant le premier moyen (16) pour tempérer le liquide et le second moyen (26, 28) pour amener du liquide dans le bassin (12) et pour contrôler le niveau du liquide dans le bassin (12), lesquels fonctionnent purement de manière mécanique.

10. Procédé selon la revendication 9, **caractérisé en ce que** le premier moyen (16) pour tempérer le liquide (14) comprend un échangeur de chaleur (16), en particulier une plaque d'échangeur de chaleur, qui est disposé dans le liquide (14) et est reliée à une vanne mécanique (20) d'un régulateur de température mécanique (20, 22) dont le palpeur (22) se trouve dans le liquide (14), la vanne mécanique (20) étant reliée à une conduite (26) transportant du liquide.

11. Procédé selon la revendication 9 ou 10, **caractérisé en ce que** le second moyen (26, 28) comprend une conduite transportant le liquide (26, 28) qui est reliée à l'entrée (29), une vanne mécanique (17) de l'entrée (29) étant disposée dans la conduite (26, 28) et étant reliée par un élément de liaison, tel qu'un levier, à un flotteur (18) présent dans le bassin (12) et se trouvant dans le liquide (14).

12. Procédé selon la revendication 11, **caractérisé en ce qu'**une pression d'eau est présente dans la conduite transportant de liquide (26, 28) pour refouler l'eau.
